# EUROPÄISCHE PATENTSCHRIFT

(11) **EP 0 120 435 B1**
(45) Veröffentlichungstag und Bekanntmachung des Hinweises auf die Patenterteilung: **19.10.1988**
(21) Anmeldenummer: 84102993.7
(22) Anmeldetag: 19.03.1984
(51) Int. Cl.: F24H 1/28

(54) **Heizgaszugausbildung an Heizungskesseln**
Shape of fuel gas passages in boilers
Structure du parcours du gaz de chauffage dans une chaudière de chauffage

(30) Priorität: 21.03.1983 DE 3310072
(43) Veröffentlichungstag der Anmeldung: 03.10.1984
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- DE-A- 1 778 832
- DE-A- 2 852 650
- DE-A- 3 225 762
- DE-B- 2 856 338

## Beschreibung

Die Erfindung betrifft einen Heizgaszug für Heizungskessel gemäß Oberbegriff des Hauptanspruches.

Derartige Heizgaszüge für Heizungskessel sind bspw. nach der DE-A 1 778 832 bekannt.

Bei diesem vorbekannten Heizkessel sind die Längsrippen durch einen zylindrisch gerollten Blechzuschnitt gebildet, der vielfach zur Ausbildung der Längsrippen gefaltet ist, wobei zwischen dem gefalteten Rohrzug und der benachbarten wassergekühlten Wand zur Erhöhung der Heizflächentemperatur und damit zur Verringerung der Gefahr des Kondensatbildung ein abgedichteter Zwischenraum vorhanden ist, in dem ggf. noch eine Isolierschicht angeordnet werden kann, d. h. eine direkte wärmeleitende Verbindung zwischen dem gefalteten Rohrzug und der wassergekühlten Wand besteht nicht.

Durch Längsrippen in Einzelkanäle gegliederte Heizgaszüge haben sich gut bewährt und auf dem Markt eingeführt. Solche Heizungskessel werden heute mit sog. gleitender Temperatur gefahren und werden deshalb als Niedertemperaturkessel bezeichnet. Solche Heizungskessel sind in modernster Ausführung sogar ganz abschaltbar und mit einer Korrosionsschutzeinlage versehen, die aus einem Gußkörper besteht, welcher in den rohrförmigen Einsatz aus Stahlblech eingepreßt bzw. eingeschrumpft ist (DE-A 2 948 864). Wie sich gezeigt hat. haben derartige Heizungskessel nach oben eine deutliche Leistungsgrenze, d. h. der Rohrzug bzw. insbesondere der eingepaßte Gußeinsatz lassen sich wirtschaftlich nur bis zu einem maximalen Durchmesser herstellen und, wenn dieser überschritten wird, ergibt sich ein Meßverhältnis zwischen den Zugheizflächen (Nachschaltheizflächen) und dem Brennkammervolumen. Diese Grenzen liegen in der Großenordnung zwischen etwa 40-60 cm des Durchmessers und bezuglich der Leistung bei etwa 105-146 000 kJ.

Will man also einerseits dieses Bauprinzip beibehalten, andererseits aber konstruktionsbedingte Leistungsgrenzen und damit Größenabmessungen überschreiten, so verlangt dies das Beschreiten, anderer Wege, insbesondere was die Ausbildung der Heizgaszüge betrifft.

Der Erfindung liegt die Aufgabe zugrunde, unter Beibehaltung des obigen Bauprinzips einen Heizgaszug der eingangs genannten Art dahingehend zu verbessern, daß unter Berücksichtigung der Korrosionsschutzbedürfnisse mit derartigen Zügen versehene Heizungskessel auch als Niedertemperaturkessel mit gleitender Temperatur betrieben werden können und dafür gesorgt ist, daß in bestimmten Bereichen unterschiedliche Wärmeübergänge vorliegen. Diese Aufgabe ist mit einem Heizgaszug der eingangs genannten Art nach der Erfindung durch die im Kennzeichen des Hauptanspruches angeführten Merkmale gelöst. Vorteilhafte Weiterbildungen ergeben sich nach den Unteransprüchen.

U-förmig ausgebildete Profile sind zwar nach den DE-A 15 01 676 und 20 25 472 bekannt, diese Profile bilden aber bei den betreffenden Kesseln die Wand selbst, die den wasserführenden vom gasführenden Raum trennt. Obgleich Anlaß für die erfindungsgemäße Ausbildung der Heizgaszüge die vorerwähnten Grenzen waren, soll dies nicht ausschließen, daß das erfindungsgemäße Lösungsprinzip nicht auch für Heizungskessel mit kleineren Leistungsbereichen zur Anwendung kommen kann. Das erfindungsgemäße Ausbildungsprinzip ist auch nicht nur für Züge anwendbar, die nur eine wassergekühlte Wand haben, sondern auch für solche, die gegenüberliegend wassergekühlte Wände aufweisen.

Durch diese erfindungsgemäße Ausbildung sind die Profile einerseits zur Ausbildung der Heizgaszüge herangezogen, andererseits bilden aber deren an der wasserführenden Wand angelegten Stege gleichzeitig eine weitgehend kondensatverhindernde Doppelwand an der wasserführenden Zugwand, wobei, was noch näher erläutert wird, ein gezielt dosierter Wärmeübergang zur Wand erfolgt, was bei Anfahrvorgängen aber auch im Betrieb, insbesondere im Niedertemperaturbereich des Kessels, die Wirkung hat, daß sich die zur Abzugsseite hin liegenden Bereiche wegen des dort geringeren Wärmeüberganges schneller aufheizen können, wodurch einem Kondensatanfall entgegengewirkt bzw. dieser weitgehend unterbunden wird.

Da bei dieser Lösung nur Profilstreifen zu verarbeiten sind, können mit dieser auch größervolumige Kessel der erwähnten Art in dieser Weise ausgebildet werden. Die Anbringung der Profile ist denkbar einfach, da diese, von bestimmten Ausführungsbeispielen abgesehen, mit ihren Basisstegen unmittelbar nebeneinander auf die zu bestückende Zugwand aufgelegt und mit ihren angelegten Stegen angeschweißt werden. Danach werden bei einer bestimmten Ausführungsform (U-Profile) jeweils die Schenkel eines Profiles gegeneinander zusammengedrückt, was mit einem geeigneten keilförmigen Werkzeug erfolgt, das zwischen die freien Schenkel zweier benachbarter U-Profile eingedrückt wird, wobei ggf. auch dafür Sorge getragen werden kann, daß die sich ergebenden Zugkanäle zur Abzugsseite hin in Anpassung an das abnehmende Gasvolumen verengen. Bei diesem Herstellungsvorgang (nach Anbringung der Profile wird die Zugwand zu einem Rohr oder Teilrohr gerundet und mit einer Längsschweißnaht geschlossen) entsteht rings um die später einzusetzende topfartige Brennkammer eine Vielzahl von Heizgaszügen mit etwa dreieckigen Querschnitten, die jeweils abwechselnd mit ihren basisfernen Spitzen gegen die Brennkammer und gegen die Wand gerichtet sind.

Das erfindungsgemäße Lösungsprinzip läßt sich jedoch noch, was die Ausbildung von im Querschnitt U-förmigen Zugkanälen betrifft, durch mehrere Ausführungsvarianten im Sinne der Unteransprüche 4 bis 8 verwirklichen.

Der erfindungsgemäße Heizgaszug und besondere Ausführungsformen werden nachfolgend anhand der zeichnerischen Darstellung von Ausführungsbeispielen näher erläutert.

Es zeigt schematisch
Fig. 1 einen Querschnitt durch einen Heizungskessel allerdings nur beispielhafter Art ;
Fig. 2 einen Blechzuschnitt für die U-Profile ;
Fig. 3 einen Längsschnitt durch den Heizungskessel ;
Fig. 4 im Schnit die U-Profile nach Anbringung auf dem noch planen, später das Rohr bildenden Blechzuschnitt ;
Fig. 5 im Schnitt die U-Profile gemäß Fig. 4 nach ihrer Verformung ;
Fig. 6 eine besondere Ausführungsform hinsichtlich der Zurichtung der U-Profile gemäß Fig. 5 in Draufsicht und
Fig. 7-11 im Schnitt besondere und bevorzugte Ausführungsformen der Profile und ihrer gegenseitigen Zuordnung an allein oder beidseitig wasserführenden Zugwänden.

Der Heizungskessel gemäß Fig. 3 ist nur ein Beispiel und besteht in an sich bekannter Weise aus einem wasserführenden Gehäuse 22, dessen Vorder- und Rückwand 23, 24 flüssigkeitsdicht von der rohrförmigen Wand 3 durchgriffen werden, wobei die überstehenden Enden mit Deckeln oder Türen verschlossen sind. Der hintere Deckel 25 ist mit einem Rauchgasabzugstutzen 26 versehen. Im von der Wand gebildeten Rohr ist brennerseitig (Brenner nicht dargestellt) die Umlenkkammer 27 angeordnet. Im Freiraum zwischen den Heizgaszügen 8 sitzt die topfartige Brennkammer 28, und dahinter befindet sich die Rauchgassammelkammer 28'. Dieser Kesselaufbau ist nicht unbedingt zwingend, genausowenig wie die Brennkammer 28 zylindrisch sein muß und die Heizgaszüge 8 im Ringverband angeordnet sein müssen. Ggf. können hinter der Brennkammer 28 bzw. den Heizgaszügen 8 zusätzliche Nachsschaltheizflächen angeordnet werden. Ferner können auch die Wände der Brennkammer als wasserführende Doppelwände ausgebildet sein, deren Innenraum mit dem anderen Innenraum des Gehäuses 22 in geeigneter Weise verbunden ist. Dies wäre der Fall, bei dem die Heizgaszüge 8 beidseitig von wassergekühlten Wänden 3, 3' begrenzt werden.

Die Blechzuschnitte für die Rippenprofile 1 sehen vor der Verformung zu U-Profilen so aus, wie aus Fig. 2 erkennbar. Die seitlichen Schlitze dienen zum Ausgleich von Wärmedehnungen, sind aber nicht unbedingt erforderlich.

Nach Hochkanten der die freien Schenkel 29 bildenden Flächen werden die so gebildeten Profile im Sinne der Fig. 4 auf die später das Rohr bildende, noch planen oder schwach vorgewölbten Blechzuschnitte der Wand 3 dicht nebeneinander aufgelegt und im Bereich der Längsschweißschlitze 16 mit der Wand verschweißt. Wie aus Fig. 2 erkennbar, nimmt die Länge dieser Schlitze 26 nach hinten ab, während ihre Distanz zueinander zunimmt, d. h. es entstehen in Verbindung mit dem Blechzuschnitt Wärmeleitbrücken 5 unterschiedlicher Größe. Dies gilt auch für alle noch nachfolgend zu beschreibenden Ausführungsbeispiele. Nun wird zwischen die freien Schenkel 9 jeweils zweier benachbarter Profile 1 ein keilförmiges Werkzeug (als Dreieck vereinfacht in Fig. 4 dargestellt) eingedrückt, so daß sich danach die Profile im Querschnitt, wie aus Fig. 5 bzw. Fig. 1 ersichtlich, darstellen. Ggf. können in den sich bildenden Zwickeln 30' (Fig. 5) zusätzlich Längsschweißnähte verlegt werden. Ferner ist es möglich, die Abwinkelung der Schenkel im Sinne der Fig. 6 vorzunehmen.

Vorteilhaft kann am hinteren Ende des Rohres eine ringförmige Schale 30 entweder ganz oder, wie dargestellt, zum Teil frei herausragend im Bereich der Rauchgassammelkammer 28' angeordnet werden, für die aber wesentlich ist, daß diese mit ihrem inneren Rand mit den Profilen 1 verschweißt sind, um einen Wärmezufluß aus den Profilen in die Schale 30 zu gewährleisten, so daß sich auch diese schnell aufheizen kann.

Unter der Angabe « in Teilbereichen wärmeleitend verbunden » ist einmal die vorbeschriebene Schlitzschweißverbindung zu verstehen, zum anderen ist es aber auch möglich, und dies wird auch wegen des wesentlich geringeren Aufwandes bevorzugt, die Basisstege 2 mit bspw. einer Wolframelektrode (d. h. ohne Zufuhr von Zusatzschweißwerkstoff) anzuschweißen bzw. anzuschmelzen. Die Anbringung von Längsschweißschlitzen 16 unterschiedlicher Größe und Distanz kann dabei entfallen, und die Anheftung geschieht dabei in der Weise, daß der Heftbereich bzw. die sich ergebende Wärmeleitbrücke 5 von vorn nach hinten schmaler bzw. geringer wird. Dies läßt sich ohne weiteres und einfach durch entsprechend geregelte Stromzufuhr zur Elektrode bewerkstelligen, wobei die Schweiß- bzw. Heftnaht im Sinne der unterschiedlichen Distanzen der Schlitze gemäß Fig. 2 unterbrochen, ist.

Bei der Ausführungsform nach Fig. 7 sind die im Querschnitt U-förmigen Strömungskanäle des Heizgaszuges durch rechtwinklige Profile 10 gebildet, d. h. zwei benachbarte Profile 10 begrenzen einen Einzelkanal. Gleiches gilt für die T-förmigen Profile 11 gemäß Fig. 11. Wie aus Fig. 8 ersichtlich, können aber auch U-Profile mit Abstand zueinander angeordnet werden, wobei die freibleibenden Flächen der Wand 3 mit entsprechend breiten Zwischenstegen 12 abgedeckt werden, um das Doppelwandprinzip in allen Flächenbereichen aufrechtzuerhalten. Bei den Profilen gemäß Fig. 7, 8 werden vorteilhaft beim Pressen der Profile in den Übergangsbereichen 13 der Schenkel 9 zu den Stegen 2 Profilkröpfungen 14 vorgesehen, die zur Aufnahme der Anschlußränder 15 benachbart angeordneter Stege 2 bzw. der Zwischenstege 12 dienen. Dies ist vorteilhaft, um ein Hochwölben beim Schweißen der Stege 2 bzw. der Zwischenstege 12 zu verhindern.

Die Schenkel 9 der Profile 10, 11, die die Längsrippen 1 bilden können, wie in Fig. 7 angedeutet, in Abständen mit fahnenartigen Ausbiegungen 19 versehen werden. Mit 3" ist in diesen Fig. 7, 8 übrigens die Wand der in diesem Fall nicht wassergekühlten Brennkammer 28 bezeichnet.

Wenn die Brennkammer im Gegensatz zu Fig. 3 wassergekühlt ist, so liegt (derartige Kessel sind bekannt) in bezug auf den Heizgaszug eine zusätzliche wassergekühlte Wand 3' vor, die ebenfalls mit den beschriebenen Profilen nach dem gleichen Prinzip besetzt sind (Fig. 9). Je nach freiem Querschnitt eines derartigen Zuges und je nach Länge der Schenkel 9 kann die Anordnung derart erfolgen, daß die Längsränder 17 der sich gegenüberstehenden Profile 10, 11 etwa in der gleichen Zwischenebene enden oder etwas in den Zwischenraum 18 der jeweils anderen Profile einragen. Vorteilhaft wird jedoch eine Anordnung gemäß Fig. 9 derart gewählt, daß die Längsränder 17 dicht über den geschweißten Stellen der Wärmeleitbrücke 5 verlaufen. Da sich diese Längsränder 17 beim Wiederanfahren bzw. generell beim Betrieb im Niedertemperaturbereich des Kessels sehr schnell aufheizen, jedenfalls wesentlich schneller als die der Kühlung unterliegenden Wärmeleitbrücken, kann sich die Aufheizung der Längsränder 17 via Strahlung auch auf etwa an den Wärmeleitbrücken gebildetes Kondensat auswirken, so daß dieses schneller verdampft.

Wie aus Fig. 10 erkennbar, können auch mehrere Schenkel 9 einen gemeinsamen Steg 2 haben und das ganze Profil bspw. auch als Strangpreßprofil mit geeigneter Wandstärke ausgebildet sein.

In den Fig. 7 bis 11 sind die Heizgaszüge in gerader Erstreckung dargestellt, die je nach den konstruktiven Gegebenheiten am Heizkessel selbstverständlich auch in dieser Form zur Anwendung kommen kann. Es sei aber darauf hingewiesen, daß Züge in dieser Ausbildung orientiert an modernen Heizkesselkonstruktionen in der Regel mehr oder weniger stark gekrümmte Wände 3 bzw. 3' aufweisen, d. h., die gezeigten Ausführungsbeispiele gelten auch für solche gekrümmten Flächen. Wesentlicher Gesichtspunkt bei der ganzen Heizgaszugausbildung ist also, wie beschrieben, zusammenfassend gewissermaßen eine Trockenlegung heizgasführender Bereiche dahingehend, daß weitgehend eine Kondensatbildung verhindert wird, andererseits aber dafür gesorgt, daß etwaige Kondensatniederschläge beim Wiederanlaufen des Kessels schnellstmöglich verdampft werden. Mit derartigen Zugausbildungen versehene und über längere Zeitspanne betriebene Versuchskessel haben gezeigt, daß diese Forderungen absolut zufriedenstellend erfüllt werden.

## Patentansprüche

1. Heizgaszug für Heizkessel zum Verbrennen flüssiger oder gasförmiger Brennstoffe, bestehend aus einer wasserführenden Wand, deren Brennkammerseitiger Teil doppelwandig ausgebildet und mit dem gesamten Zugquerschnitt in Einzelkanäle gliedernden Längsrippen versehen ist, dadurch gekennzeichnet, daß die Längsrippen als U-, L- oder T-Profile (1) ausgebildet und mit ihren zu den freien Schenkeln (9) sich quer erstreckenden Stegen (2), die ganze brennkammerseitige Wand (3) abdeckend, auf dieser Wand (3) aufgesetzt angeordnet und in Teilbereichen mit der Wand (3) derart wärmeleitend verschweißt sind, daß die Wärmeleitquerschnitte der dadurch gebildeten Wärmeleitbrücken (5) zu der der Abzugsseite des Kessels entsprechenden Abströmseite des Heizgaszuges hin abnehmen, wobei an den Stegen (2) der Profile (1) zur Ausbildung der abgestuft wirksamen Wärmeleitbrücken (5) Längsschweißschlitze (16) oder schweißmaterialzusatzfreie Schweißanheftungen in ihrer Länge abnehmend angeordnet und deren Abstände zueinander größerwerdend ausgebildet sind.

2. Heizgaszug nach Anspruch 1, dadurch gekennzeichnet, daß die freien Schenkel (9) gegeneinander angewinkelt sind und die Anwinkelung von der Zuströmseite des Heizgaszuges aus von 0° ab zur Abströmseite hin zunehmend ausgebildet ist.

3. Heizgaszug nach Anspruch 1, dadurch gekennzeichnet, daß die freien Schenkel (9) jedes U-Profils derart aufeinander zu gerichtet angewinkelt sind, daß die Querschnitte (7) der dadurch gebildeten Heizgaszüge (8) sowohl zwischen den Schenkeln (9) eines Profils als auch zwischen den Schenkeln (9) zweier benachbarter Profile etwa dreieckig sind.

4. Heizgaszug nach Anspruch 1, dadurch gekennzeichnet, daß die U-Profile zueinander etwa um die Breite eines Profiles distanziert voneinander angeordnet und zwischen den Profilen rippenfreie Zwischenstege (12) angeordnet und diese ebenfalls in Teilbereichen mit abgestuft wirksamen Wärmeleitbrücken (5) mit dem Rohr verbunden sind.

5. Heizgaszug nach Anspruch 1 oder 4, dadurch gekennzeichnet, daß im Übergangsbereich (13) der Schenkel (9) zum Steg (2) eine Profilkröpfung (14) vorgesehen und in dieser der Anschlußrand (15) des benachbart angeordneten Steges (2) bzw. Zwischensteges (12) angeordnet ist.

6. Heizgaszug nach einem der Ansprüche 1 bis 6, dadurch gekennzeichnet, daß bei allseitig wassergekühlten Zugwandungen (3) auch die gegenüberliegende Wand (3') mit entsprechenden Rippenprofilen (1, 10, 11) und ggf. Zwischenstegen (12) versehen ist.

7. Heizgaszug nach Anspruch 6, dadurch gekennzeichnet, daß die freien Längsränder (17) der gegenüber angeordneten Rippenprofile jeweils in den Zwischenraum (18) der Rippenprofile (1) auf der anderen Seite einragend angeordnet sind.

8. Heizgaszug nach Anspruch 7, dadurch gekennzeichnet, daß die freien Längsränder (17) der in die Zwischenräume (18) der jeweils gegenüberstehenden Rippenprofile (1) eingreifenden Schenkel (9) in unmittelbarer Nähe über den Schweißstellen (5) der Stege (2) verlaufend angeordnet sind.

## Claims

1. Heating gas flue for heating boilers for burning liquid or gaseous fuels, consisting of a water carrying wall of which the part nearest the combustion chamber is double-walled and is provided with longitudinal ribs which divide the entire cross section of the flue into individual channels, characterised in that the longitudinal ribs are constructed as U-, L- or T-profiles (1) and are arranged so that their webs (2) which extend transversely to the free legs (9) entirely cover the wall (3) nearest the combustion chamber and rest on this wall (3) and in places are welded to the wall (3) in heat-conducting manner, in such a way that the heat-conducting cross sections of the heat conductive bridges (5) thus formed decrease towards the outlet end of the heating gas flue corresponding to the outlet end of the boiler, longitudinal weld slots (16) or weld connections free from added weld material being arranged in order_ of decreasing length, with increasingly great spacings therebetween, on the webs (2) of the profiles (1), to form the graduatedly effective conductive bridges (5).

2. Heating gas flue according to claim 1, characterised in that the free legs (9) are angled towards each other and the angle increases from 0° upwards, from the inlet end of the heating gas flue towards the outlet end.

3. Heating gas flue according to claim 1, characterised in that the free legs (9) of each U-profile are angled towards each other in such a way that the cross sections (7) of the heating gas flues (8) thus formed, both between the legs (9) of a profile and also between the legs (9) of two adjacent profiles, are substantially triangular.

4. Heating gas flue according to claim 1, characterised in that the U-profiles are spaced from one another by approximately the width of one profile and ribfree intermediate webs (12) are arranged between the profiles and these webs (12) are also attached to the tube in places by graduatedly effective conductive bridges (5).

5. Heating gas flue according to claim 1 or 4, characterised in that, in the region of transition (13) from the legs (9) to the web (2), there is a profiled bend (14), and the joining edge (15) of the adjacent web (2) or intermediate web (12) is arranged in this bend (14).

6. Heating gas flue according to one of claims 1 to 6, characterised in that, if the flue walls (3) are water-cooled throughout, the opposite wall (3') is also provided with corresponding ribbed profiles (1, 10, 11) and if required intermediate webs (12).

7. Heating gas flue according to claim 6, characterised in that the free longitudinal edges (17) of the oppositely arranged ribbed profiles are each arranged to project into the gaps (18) of the ribbed profiles (1) on the other side.

8. Heating gas flue according to claim 7, characterised in that the free longitudinal edges (17) of the legs (9) engaging in the gaps (18) of the ribbed profiles (1) opposite are arranged to extend immediately above the weld points (5) of the webs (2).

## Revendications

1. Carneau pour gaz chauds dans des chaudières brûlant du combustible liquide ou gazeux, constitué par une paroi refroidie par de l'eau, dont la partie située du côté de la chambre de combustion est réalisée avec une double paroi et est pourvue d'ailettes longitudinales qui divisent toute la section du carneau en canaux individuels, caractérisé en ce que les ailettes longitudinales sont constituées par des profilés en forme de U, de L ou de T, dont les bases (2) qui s'étendent transversalement par rapport aux branches libres (2), en recouvrant la paroi (3) située du côté de la chambre de combustion, sont disposées appuyées sur cette paroi (3) et soudées sur la paroi (3) dans des zones partielles en établissant une liaison conductrice de la chaleur, telle que les sections de conduction de la chaleur des ponts de conduction de chaleur ainsi formés décroissent dans le sens des gaz brûlés de la chaudière qui correspond au côté d'écoulement du carneau, et en ce qu'il est aménagé sur les bases (2) des profilés (1), afin de constituer des ponts de conduction de chaleur (5) à action étagée des fentes de soudage longitudinales (16) ou des attaches de soudage dépourvues de métal d'apport pour soudures, de longueur décroissante et dont les intervalles mutuels vont en augmentant.

2. Carneau pour gaz chauds selon la revendication 1 caractérisé en ce que les branches libres (9) sont inclinées l'une vers l'autre et sont réalisées avec une inclinaison qui, partant de 0° du côté de l'afflux, va en croissant vers le côté de l'écoulement.

3. Carneau pour gaz chauds selon la revendication 1, caractérisé en ce que les branches libres (9) de chaque profilé en U sont inclinées l'une vers l'autre, de telle sorte que les sections (7) des carneaux pour gaz chauds (8) ainsi constituées sont approximativement triangulaires, aussi bien entre les branches d'un profilé qu'entre les branches (9) de deux profilés voisins.

4. Carneau pour les gaz chauds selon la revendication 1, caractérisé en ce que les profilés en U sont disposés avec un intervalle entre eux correspondant approximativement à la largeur d'un profilé, en ce qu'il est disposé des entretoises (12) dépourvues d'ailettes entre les profilés et en ce que celles-ci sont également reliées au tube dans des zones partielles par des ponts de conduction de chaleur (5) à action étagée.

5. Carneau pour gaz chauds selon la revendication 1 ou 4, caractérisé en ce qu'il est prévu dans la zone de transition (13) entre la chambre (9) et l'entretoise (2) une coudure du profilé (14) et en ce que le bord de raccordement (15) de la base (2) ou de l'entretoise (12) voisine est disposé dans celle-ci.

6. Carneau pour gaz chauds selon une quelconque des revendications 1 à 6, caractérisé en ce que la paroi (3') en regard des parois du carneau (3), refroidi par eau de tous côtés, est également pourvue de profilés d'ailettes (1, 10, 11) appropriés et, le cas échéant, d'entretoises (12).

7. Carneau pour gaz chauds selon la revendication 6 caractérisé en ce que les bords longitudinaux (17) des profilés d'ailettes disposés en regard sont respectivement logés dans l'intervalle (18) des profilés d'ailettes (1) en s'avançant vers l'autre côté.

8. Carneau pour gaz chauds selon la revendication 7, caractérisé en ce que les bords longitudinaux (17) libres des branches (9) qui s'engagent dans les intervalles (18) des profilés d'ailettes (1) respectivement en regard sont disposés au-dessus des soudures (5) des bases (2) et s'étendent jusqu'à leur voisinage immédiat.
